# EUROPÄISCHE PATENTSCHRIFT

(11) **EP 0 290 773 B1**
(45) Veröffentlichungstag und Bekanntmachung des Hinweises auf die Patenterteilung: **22.05.1991**
(21) Anmeldenummer: 88105239.3
(22) Anmeldetag: 31.03.1988
(51) Int. Cl.: B24B 19/14, B24B 49/00

(54) **Verfahren zum Herstellen von Profilteilen durch Schleifen und entsprechend hergestellte Turbomaschinenschaufel**
Method for manufacturing sections by grinding, and turbine blades so manufactured
Procédé de fabrication par meulage de pièces profilées et aube de turbine ainsi fabriquée

(30) Priorität: 04.05.1987 DE 3714805
(43) Veröffentlichungstag der Anmeldung: 17.11.1988
(73) Patentinhaber: SIEMENS AKTIENGESELLSCHAFT, 80333 München (DE)
(72) Erfinder: Kühne, Ulrich, D-4230 Wesel (DE); Meyer, Klaus, D-8524 Neunkirchen am Brand (DE); Heine, Karlheinz, D-4230 Wesel 1 (DE); Rüschmann, Klaus, D-4230 Wesel (DE)

(56) Entgegenhaltungen:
- DE-A- 2 243 863
- DE-A- 3 221 395
- FR-A- 963 320
- FR-A- 2 064 491
- US-A- 3 984 213
- US-A- 4 018 010
- US-A- 4 031 368
- US-A- 4 420 685
- WERKSTATT UND BETRIEB, Band 118, Nr. 3, März 1985, Seiten 149-152, München, DE; H. HAENITH et al.: "Schleifen und Drehen von Turbinenschaufeln in einer Aufspannung"
- AVIATION WEEK & SPACE TECHNOLOGY, 22. Dezember 1986, Seiten 68-69; D.A. BROWN: "Rolls profits from equipment for automated blade grinding"

## Beschreibung

Die vorliegende Erfindung betrifft ein Verfahren zum Herstellen eines Profilteiles aus einem Rohling insbesondere zur Herstellung einer Turbomaschinenschaufel und eines zugehörigen Zwischenproduktes.

Die Herstellung von Profilteilen, z.B. Turbomaschinenschaufeln, insbesondere relativ kleinen Schaufeln, erfordert wegen deren komplizierter Form oft einen großen Bearbeitungsaufwand. Die bisher angewandten Methoden der zerspanenden Bearbeitung erfordern viele Arbeitsgänge mit unterschiedlichen Einspannungen und Bearbeitungswerkzeugen.

Zwar ist es auch bekannt, bei der zerspanenden Bearbeitung Schleifmaschinen einzusetzen, jedoch wurde dies für die Vorformung von komplizierterer Profilteile, bei denen das herzustellende Querschnittsprofil sich erheblich vom Querschnittsprofil des Rohlings unterscheidet, bisher nicht in Betracht gezogen. Bei bekannten Schleifverfahren werden im allgemeinen lediglich ebene oder einfach geformte, z.B. runde Flächen bearbeitet, wobei eine konstante Relativgeschwindigkeit zwischen Werkstück und Schleifscheibe eingehalten wird.

Aus dem Artikel "Schleifen von Rohteilen mit geregeltem Zeitspanvolumen", VDI-Z Bd. 128 (1986) Nr.23/24 Dezember (I/II), S. 935 bis 939, sind Regelungsmöglichkeiten beim Fertigschleifen von Rohteilen bekannt, jedoch handelt auch dieser Artikel nur von einfachen, beispielsweise runden Profilteilen und betrifft nur das Schruppen und Schlichten als letzten Fertigungsschritt. Die Problematik, die sich beim Vorformen von Profilteilen aus einem Rohling ergibt, bei denen an manchen Bereichen des Querschnittes viel Material abgetragen werden muß und an manchen wenig, wie dies z.B. bei Turbomaschinenschaufeln der Fall ist, wird nicht angesprochen.

Aus der DE-A-22 43 863 ist eine Schleifvorrichtung zum Bearbeiten von Schaufeln von Strömungsmaschinen bekannt, jedoch beschäftigt sich diese Schrift nicht mit dem Vorformen eines Profils aus einem Rohling, sondern lediglich mit der abschließenden Feinbearbeitung. Überhaupt ist es für Turbinenschaufeln durchaus bekannt, bei der Endbearbeitung und auch bei einzelnen Abschnitten Schleifverfahren einzusetzen. Aus der Zeitschrift "Werkstatt und Betrieb", 118 (1985) 3, München, Deutschland, S. 149 ff. sind bereits einige Probleme, die sich beim Vollschnitt- bzw. Tiefschleifverfahren ergeben, bekannt. Hier werden auch die Probleme der Wärmeeinbringung in das Werkstück erwähnt. Allerdings beschäftigt sich diese Schrift nicht mit dem Vorformen des eigentlichen Schaufelprofils, sondern lediglich mit der Bearbeitung der Schaufelenden und der abschließenden Feinbearbeitung. Die Probleme des Abtrages von ganz unterschiedlichen Differenzen zwischen Ausgangs- und Endprofil werden nicht angesprochen.

Aufgabe der vorliegenden Erfindung ist die Schaffung eines Verfahrens, welches eine möglichst wirtschaftliche Herstellung von Profilteilen ermöglicht, deren Querschnittsprofil sich zumindest in Teilbereichen erheblich vom Querschnittsprofil des zugehörigen Rohlings unterscheidet. Insbesondere betrifft die Erfindung eine nach diesem Verfahren hergestellte Turbomaschinenschaufel, sowie ein typisches zugehöriges Zwischenprodukt.

Zur Lösung dieser Aufgabe wird ein Verfahren mit den Merkmalen des Anspruchs 1 vorgeschlagen. Vorteilhafte Ausgestaltungen dieses Verfahrens sind in den Ansprüchen 2 bis 9 angegeben.

Als typisches Anwendungsbeispiel ist die Herstellung einer Turbomaschinenschaufel anzusehen.

Dabei tritt dem erfindungsgemäßen Verfahren ferner ein ganz spezifisches Zwischenproduckt auf, welches mit seinen einzelnen Ausgestaltungen in den Ansprüchen 5 bis 9 erläutert wird. Speziell zur Herstellung von kleinen Turbomaschinenschaufeln ist das Verfahren geeignet.

Zum prinzipiellen Verständnis des Wesens der Erfindung ist es notwendig, die unterschiedlichen technischen Gegebenheiten beim Vorformen und Fertigschleifen zu betrachten. Ausschlaggebend für die technische Realisierbarkeit eines Schleifverfahrens sind dabei auch wirtschaftliche Gesichtspunkte. Dies bedeutet, daß einerseits die Bearbeitungszeit nicht zu lang werden darf und andererseits der Verschleiß an Schleifscheiben in vernünftigen Grenzen bleiben muß. Außerdem darf die Qualität des herzustellenden Profilteiles nicht leiden. Während beim Fertigschleifen insgesamt nur noch geringe Volumina pro Zeiteinheit zerspant werden, wodurch sich kaum thermische Probleme ergeben, sind beim Vorformen große Volumina pro Zeiteinheit abzutragen, was wegen des damit verbundenen hohen Wärmeeintrages in das Werkstück und die Schleifscheibe nicht ganz unproblematisch ist. Bei komplizierten Profilteilen, wie z.B. Turbomaschinenschaufeln, gibt es Bereiche, bei denen sehr viel Material abgetragen werden muß und auch Bereiche mit nur einem geringen Materialabtrag. Dies macht eine besondere Regelung der Vorschübe von Rotation und Translation notwendig, wie dies in den Ansprüchen 2, 3 bzw. 4 beschrieben wird. Die Rotationen und Translationen des Rohlings relativ zur Schleifscheibe sind zunächst durch das herzustellende Profil im wesentlichen festgelegt. Nur die Geschwindigkeit dieser Bewegungen, im allgemeinen Vorschubgeschwindigkeit genannt, ist frei wählbar. Für ein wirtschaftliches Verfahren muß im allgemeinen diese Vorschubgeschwindigkeit möglichst groß gewählt werden. Hier sind jedoch u.a. durch den Wärmeeintrag in das Werkstück Grenzen gesetzt. In Abhängigkeit von der herzustellenden Kontur wird der Vorschub daher gerade so gesteuert oder geregelt, daß das Zerspanungsvolumen pro Zeiteinheit einer vorgebbaren Funktion folgt, vorzugsweise ungefähr konstant bleibt. D.h., daß die Rotation und Translation jeweils verlangsamt werden, wenn sehr viel Material an der gerade bearbeiteten Stelle abzutragen ist. Um einerseits in unkritischen Bereichen schnell schleifen zu können, andererseits aber schädliche Gefügeänderungen an der Oberfläche der endgültig herzustellenden Kontur zu vermeiden, kann auch in zwei oder mehreren Schritten vorgegangen werden, wobei zunächst mit einem großen Zerspanungsvolumen pro Zeiteinheit und bei Annäherung an die endgültig herzustellende Kontur oder in kritischen Bereichen mit einem geringeren Zerspanungsvolumen pro Zeiteinheit gearbeitet wird. Auf diese Weise kann der schädliche Wärmeeintrag in das Werkstück beim Vorschleifen auf die Bereiche begrenzt werden, die beim Fertigschleifen schließlich noch abgetragen werden.

Gemäß Anspruch 4 kann bei der Festlegung einer optimalen Funktion, der das Zerspanungsvolumen pro Zeiteinheit folgen soll, die gesamte Konstellation von Rohling, herzustellendem Profil und erreichtem Bearbeitungszustand berücksichtigt werden. Entscheidend für die Erwärmung des Werkstückes beim Schleifen ist die Wärmeabfuhr von der Schleifstelle aus. Ein Teil des erwärmten Materials wird beispielsweise direkt anschließend abgetragen, so daß dieser Wärmeeintrag unkritisch ist. Außerdem sind die Maße des Werkstückes, seine Wärmekapazität und Wärmeleitfähigkeit zu berücksichtigen (kurz: Wärmeabfuhr in der Umgebung der Schleifstelle). Es gilt generell, daß das Zerspanungsvolumen pro Zeiteinheit um so kleiner sein sollte, je schlechter die Wärmeabfuhr an der Schleifstelle ist. Z.B. in sehr dünnen Bereichen des Werkstückes muß daher das Zerspanungsvolumen pro Zeiteinheit u. U. reduziert werden.

Ein Verfahren mit den kennzeichnenden Merkmalen des Anspruchs 5 ist besonders wirtschaftlich. Durch Schleifen aller nicht konkaven Konturen der Schaufel in nur einer Einspannung können viele Arbeitsschritte der bisher bekannten Bearbeitungsgänge eingespart werden. Eine Fertigung mit sehr geringen Toleranzen ist möglich, da Ungenauigkeiten durch wechselnde Einspannung des Werkstückes entfallen. Auch kann eine erhebliche Zeitersparnis bei der Herstellung erreicht werden, da die Zwischenlagerung ganzer Chargen von teilweise fertiggestellten Schaufeln bis zur Umrüstung einer Maschine auf neue Bearbeitungswerkzeuge praktisch völlig entfällt.

Ein bei Anwendung des erfindungsgemäßen Verfahrens auf die Herstellung von Turbomaschinenschaufeln entstehendes typisches Zwischenprodukt ist mit seiner Form und seinen Größenverhältnissen zur Erläuterung in der Zeichnung dargestellt, und zwar zeigen
Fig. 1 eine perspektivische Ansicht des Zwischenproduktes,
Fig. 2 eine Seitenansicht und
Fig. 3 einen Querschnitt durch das Zwischenprodukt entlang der Linie III-III.

Das Zwischenprodukt weist eine Gesamtlänge f auf, welche größer ist als die Länge a der herzustellenden Schaufel. Die Schaufel selbst besteht aus einem Schaufelfuß 2 mit Stegen 2.1 und Nuten 2.2; dabei kommen alle nach dem Stand der Technik bekannten Fußformen in Betracht. Ferner weist die Schaufel einen Kopf auf, welcher einen parallelogrammförmigen Querschnitt hat und beim späteren Einbau zusammen mit anderen Schaufelköpfen ein geschlossenes Deckband bildet. Die eigentliche Schaufelkontur weist eine gerundete Anströmseite 6, eine spitze Abströmseite 7 und eine konvexe Saugseite 4 auf. Die später konkave Druckseite 5 ist bei dem dargestellten Zwischenprodukt noch nicht fertig hergestellt, sondern nur plan geschliffen. Die Kontur des Schaufelfußes 2 ist um die Länge b verlängert, ebenso ist die Kontur des Schaufelkopfes 3 um die Länge c verlängert. Im Bereich dieser Verlängerungen b, c kann später eine Schneidvorrichtung definiert angesetzt werden. Ferner weist das Zwischenprodukt zwei Reststücke 8, 9 an den beiden Enden auf, welche die nicht notwendigerweise gleichen Längen c bzw. e haben. Diese Reststücke dienen zur festen Einspannung des Rohlings bzw. Zwischenproduktes während des gesamten Schleifvorganges.

Es sei noch darauf hingewiesen, daß das erfindungsgemäße Verfahren naturgemäß auf Profile beschränkt ist, die weniger konkav sind als es der Form der kleinsten verwendeten Schleifscheiben im Neuzustand entspricht.

Die vorliegende Erfindung ermöglicht z.B. eine wirtschaftliche, präzise Herstellung von Schaufeln für Turbomaschinen, wobei durch Einsparung vieler verschiedener Arbeitsgänge ein sehr schneller Fertigungsdurchlauf möglich ist. Die Fertigungsplanung wird vereinfacht, da Zwischenlagerungen entfallen; die Herstellungszeit für einen ganzen Satz Schaufeln kann deutlich verkürzt werden.

## Patentansprüche

1. Verfahren zum Herstellen eines Profilteiles (1) aus einem Rohling, wobei sich das Querschnittsprofil des herzustellenden Teiles zumindest in Teilbereichen quantitativ und qualitativ vom Querschnittsprofil des Rohlings unterscheidet, so daß unterschiedliche Differenze zwischen Ausgangs- und Endprofil abzutragen sind, mit folgenden Merkmalen:
a) Das herzustellende Teil wird in einer Aufspannung mit mindestens einer Schleifscheibe, die vorzugsweise kontinuierlich abgerichtet wird, vorgeformt und fertiggeschliffen.
b) Beim Vorformen wird dem Rohling durch Translation und Rotation relativ zu der oder den, ggf. profilierten Schleifscheibe(n) annähernd das gewünschte Profil gegeben, wobei die örtlichen Schleiftiefen annähernd gleich den abzutragenden Differenzen gewählt werden.
c) Das Fertigschleifen erfolgt vollständig oder abschnittsweise nach dem Vorformen und dient der Glättung der Oberflächen und der maßgenauen Herstellung des Endprofils.

2. Verfahren nach Anspruch 1, **dadurch** **gekennzeichnet**, daß beim Vorformen die Vorschübe der für die Herstellung des gewünschten Profils nötigen Rotationen und Translationen des Rohlings relativ zur Schleifscheibe in Abhängigkeit von den abzutragenden Differenzen so geregelt oder gesteuert werden, daß das Zerspanungsvolumen pro Zeiteinheit einer vorgebbaren, ggf. ortsabhängigen und/oder zeitabhängigen Funktion folgt, insbesondere zumindest in Teilbereichen konstant bleibt.

3. Verfahren nach Anspruch 1 oder 2, **dadurch gekennzeichnet**, daß beim Vorformen einem ersten Arbeitsschritt mit großem Zerspanungsvolumen pro Zeiteinheit bei Annäherung an die endgültig herzustellende Kontur mindenstens noch ein Arbeitsschritt mit geringerem Zerspanungsvolumen pro Zeiteinheit folgt.

4. Verfahren nach Anspruch 1 oder 2, **dadurch gekennzeichnet**, daß beim Vorformen das Zerspanungsvolumen pro Zeiteinheit in Abhängigkeit von der Wärmeabfuhr im Werkstück in der Umgebung der jeweiligen Schleifstelle gesteuert oder geregelt wird.

5. Verfahren nach einem der vorhergehenden Ansprüche zur Herstellung eines Zwischenproduktes (1) für eine Turbomaschinenschaufel, **gekennzeichnet durch** folgende Merkmale:
a) Ein langgestreckter Metallblock, vorzugsweise mit etwa rechteckigem oder parallelogrammförmigem Querschnitt, dessen Länge (f) 5 bis 30%, vorzugsweise etwa 20%, größer als die Länge (a) der herzustellenden Schaufel ist, wird an seinen beiden Enden eingespannt.
b) Durch Rotation um die Längsachse des Metallblockes und Translation relativ zu einer schnellrotierenden Schleifscheibe werden die Konturen von Saugseite (4), Schaufelfuß (2) und Schaufelkopf (3) in den Metallblock hineingeschliffen, wobei sowohl an der Fuß- wie an der Kopfseite überstehende Reststücke (7, 8) mit dem ursprünglichen Querschnitt des Stahlblockes verbleiben.
c) Die Längenmaße der Fußkontur und der Kopfkontur überschreiten geringfügig die tatsächlich herzustellenden Maße, vorzugsweise um mindestens die Schnittbreite einer Säge- oder Schneideinrichtung.

6. Verfahren nach Anspruch 5, **dadurch gekennzeichnet**, daß durch Verkippen des Metallblockes um einen bestimmten Winkel auch eine radiale Verjüngung der Schaufel ohne Änderung der Einspannung hergestellt wird.

7. Verfahren nach Anspruch 5 oder 6, **dadurch gekennzeichnet**, daß der Überstand (d, e) der Reststücke (8, 9) an der Fuß- bzw. Kopfseite mindestens 2 mm beträgt.

8. Verfahren nach Anspruch 5, 6 oder 7, **dadurch gekennzeichnet**, daß das Übermäß (b, c) der Fuß- bzw. Kopfkontur zwischen 0,5 und 4 mm, vorzugsweise etwa 3 mm, beträgt.

9. Verfahren nach Anspruch 5, 6, 7 oder 8, **dadurch gekennzeichnet**, daß die Druckseite (5) der Schaufel zumindest bis zur Verbindungsebene zwischen Anström- und Abströmkante vorgeschliffen ist.

## Claims

1. Method for producing a profiled part (1) from a blank, whereby the cross-sectional profile of the part to be produced differs at least in some areas quantitatively and qualitatively from the cross-sectional profile of the blank so that different amounts are to be removed between starting profile and final profile, having the following features:
a) the part to be produced is pre-shaped and finishground in one chucking with at least one grinding wheel which is preferably continuously trued;
b) during pre-shaping, the blank is given approximately the desired profile by means of translation and rotation relative to the grinding wheel(s), which, if applicable, is (are) profiled, with the local grinding depths being chosen so as to be approximately equal to the amounts to be removed;
c) finish-grinding occurs completely or in sections after the pre-shaping and serves to smooth the surfaces and produce the final profile with accurate dimensions.

2. Method according to claim 1, characterised in that during pre-shaping the feed rates of the rotation and translation of the blank necessary for the production of the desired profile are regulated or controlled relative to the grinding wheel as a function of the amounts to be removed so that the volume removed by cutting per unit of time follows a definable, if applicable, location-dependent and/or time-dependent function, in particular remains constant at least in some areas.

3. Method according to claim 1 or 2, characterised in that during pre-shaping, a first working step, with large volume removed by cutting per unit of time with approximation to the contour finally to be produced, is followed by at least one further working step with lesser volume removed by cutting per unit of time.

4. Method according to claim 1 or 2, characterised in that during pre-shaping, the volume removed by cutting per unit of time is controlled or regulated as a function of the heat dissipation in the work piece in the vicinity of the respective grinding location.

5. Method according to one of the preceding claims for producing an intermediate product (1) for a turbo-machine blade, characterised by the following features:
a) an elongated metal block, preferably with a substantially rectangular or parallelogram-shaped cross section, the length (f) of which is 5 to 30%, preferably approximately 20%, greater than the length (a) of the blade to be produced, is chucked at its two ends;
b) by means of rotation about the longitudinal axis of the metal block and translation relative to a rapidly rotating grinding wheel, the suction-side contours (4), blade base (2) and blade head (3) are ground into the metal block, in which case there remain residual pieces (7, 8), which protrude both on the base side and on the head side, with the original cross section of the steel block;
c) the longitudinal dimensions of the base contour and the head contour slightly exceed the dimensions actually to be produced, preferably by at least the width of cut of a sawing or cutting device.

6. Method according to claim 5, characterised in that by tilting the metal block by a certain angle a radial tapering of the blade is also established without changing the chucking.

7. Method according to claim 5 or 6, characterised in that the projecting length (d, e) of the residual pieces (8, 9) on the base or head side amounts to at least 2 mm.

8. Method according to claim 5, 6 or 7, characterised in that the excess (b, c) of the base or head contour amounts to between 0.5 and 4 mm, preferably approximately 3 mm.

9. Method according to claim 5, 6, 7 or 8, characterised in that the pressure side (5) of the blade is pre-ground at least as far as the connecting plane between leading edge and trailing edge.

## Revendications

1. Procédé de fabrication d'une pièce profilée (1) à partir d'une ébauche, le profil de la section transversale de la pièce à fabriquer se distinguant, au moins dans certaines parties, quantitativement et qualitativement du profil de la section transversale de l'ébauche, de sorte que les différences de matière à enlever entre le profil initial et le profil final sont différentes, ayant les caractéristiques suivantes:
a) On préforme et on finit à la meule la pièce à fabriquer bloquée une fois pour toutes par au moins une meule qui est dressée de préférence en permanence.
b) Lors du préformage, on donne à l'ébauche, par translation et par rotation par rapport à la meule ou aux meules éventuellement profilées, à peu près le profil souhaité, les profondeurs locales de meulage étant choisies à peu près égales aux différences de matière à enlever.
c) Le finissage à la meule est effectué entièrement ou par section après le préformage et sert à polir les surfaces et à donner au profil final les dimensions exactes.

2. Procédé suivant la revendication 1, caractérisé en ce que, lors du préformage, on règle ou on commande les avances des rotations nécessaires à l'obtention du profil souhaité et les translations par rapport à la meule, en fonction des différences de matière à enlever, de manière que le volume de matière enlevée par unité de temps suive une fonction prescrite, éventuellement variable en fonction de l'emplacement et/ou du temps, en restant notamment constant au moins dans certaines parties.

3. Procédé suivant la revendication 1 ou 2, caractérisé en ce que, lors du préformage, à une phase opératoire avec un grand volume de matière enlevée par unité de temps, à peu près jusqu'au contour à obtenir définitivement, fait suite au moins une phase opératoire avec un volume de matière enlevée par unité de temps qui est plus faible.

4. Procédé suivant la revendication 1 ou 2, caractérisé en ce que, lors du préformage, on commande ou on règle le volume de matière enlevée par unité de temps, en fonction de l'évacuation de la chaleur de la pièce dans la partie environnante du point de meulage.

5. Procédé suivant l'une des revendications précédentes de fabrication d'un produit intermédiaire (1) pour une aube de turbomachine, remarquable par les caractéristiques suivantes:
a) on bloque, par ses deux extrémités, un bloc métallique oblong ayant, de préférence, une section transversale sensiblement rectangulaire ou en forme de parallélogramme, dont la longueur (f) est plus grande de 5 à 30% et, de préférence, de 20% environ que la longueur (a) de l'aube à fabriquer,
b) par rotation autour de l'axe longitudinal du bloc métallique et par translation par rapport à une meule tournant rapidement, on meule les contours du côté d'aspiration (4), du pied d'aube (2) et de la tête d'aube (3) dans le bloc métallique, des pièces restantes (7, 8) dépassant, à la fois du côté du pied et du côté de la tête, subsistant en ayant la section transversale d'origine du bloc en acier,
c) les dimensions en longueur du contour du pied et du contour de la tête dépassent légèrement les dimensions à obtenir réellement, de préférence d'au moins la largeur de la voie d'une scie ou d'un dispositif de coupe.

6. Procédé suivant la revendication 5, caractérisé en ce qu'en faisant basculer le bloc métallique d'un angle déterminé, on obtient également un amincissement radial de l'aube, sans modifier le blocage.

7. Procédé suivant la revendication 5 ou 6, caractérisé en ce que le dépassement (d, e) des pièces résiduelles (8, 9) du côté du pied et du côté de la tête est d'au moins 2 mm.

8. Procédé suivant la revendication 5, 6 ou 7, caractérisé en ce que l'excès de dimension (b, c) des contours de pied et de la tête est compris entre 0,5 et 4 mm et, de préférence, est de 3 mm environ.

9. procédé suivant la revendication 5, 6, 7 ou 8, caractérisé en ce que le côté de refoulement ou de pression (5) de l'aube est dégrossi à la meule, au moins jusqu'au plan de raccordement du bord d'attaque et du bord de fuite.
